# FASCICULE DE BREVET EUROPEEN

(11) **EP 0 046 131 B1**
(45) Date de publication et mention de la délivrance du brevet: **27.06.1984**
(21) Numéro de dépôt: 81430025.7
(22) Date de dépôt: 31.07.1981
(51) Int. Cl.: D06F 57/12

(54) **Etendoir pour le séchage du linge pour caravanes**
Halterung für Wäscheleinen für Wohnwagen
Support for clothes-lines for caravans

(30) Priorité: 12.08.1980 FR 8017927; 07.11.1980 FR 8024001
(43) Date de publication de la demande: 17.02.1982
(73) Titulaire: Frey, Maurice, F-12400 Saint-Affrique (FR)
(72) Inventeur: Frey, Maurice, F-12400 Saint-Affrique (FR)
(74) Mandataire: Marek, Pierre, Cabinet Marek

## Description

La présente invention concerne un étendoir pour le séchage du linge pour caravanes.

Plus précisément, elle se rattache à un étendoir du genre comportant deux potences ou bras-supports reliées ou aptes à être reliées par une pluralité de fils d'étendage; ledit étendoir, étant destiné à être installé sur les poignées en forme de pont qui équipent extérieurement les caravanes.

On a déjà conçu des étendoirs (DE-U7 631 790) agencés pour être fixés, de manière démontable, sur les poignées en forme de pont dont sont généralement munies les caravanes, afin de disposer, à proximité, d'un dispositif rapidement utilisable pour le séchage du linge, permettant de pallier au manque d'espace disponible autour desdites caravanes sur les lieux de stationnement et d'éviter d'emporter avec soi des étendoirs volumineux et encombrants. Toutefois, ces étendoirs qui se fixent par serrage au moyen de boulons sur lesdites poignées, sont relativement complexes, coûteux, composés de plusieurs pièces indépendantes, tandis que leur mise en place et leur démontage requièrent un temps assez long.

Un but de l'invention vise à remédier aux inconvénients des dispositifs de ce genre, de manière à offrir un étendoir particulièrement bien adapté au problème du séchage du linge des propriétaires ou usagers de caravanes ou autres habitations mobiles, sur les lieux de stationnement de ces dernières.

Cet objectif est atteint grace a l'étendoir pour le séchage du linge selon l'invention tel que caractérisé dans la revendication 1.

L'étendoir ainsi réalisé offre plusieurs avantages. Il peut être commodément et instantanément installé sur les poignées extérieures existantes des caravanes, sans utilisation de moyens de fixation auxiliaires. Il peut être tout aussi aisément et rapidement enlevé pour être ensuite rangé sous un volume très réduit. Il n'offre aucun risque de renversement par le vent ou par les heurts accidentels par des personnes ou des animaux. Il est extrêmement simple, chacune des potences se composant d'une unique pièce, et il peut être fabriqué de manière très économique.

Ces buts, caractéristiques et avantages, et d'autres encore, ressortiront mieux de la description qui suit et des dessins annexés dans lesquels:
La fig. 1 est une vue de côté de l'un des bras-supports de l'étendoir suivant l'invention, exécuté selon un premier exemple de réalisation et représenté installé sur l'une des poignées extérieures horizontales d'une caravane.
La fig. 2 est une vue en plan de la fig. 1.
La fig. est une vue en coupe selon la ligne 3-3 de la fig. 1.
La fig. 4 est une vue de côté de l'un des bras-supports de l'étendage, exécuté suivant un autre exemple de réalisation et représenté positionné sur l'une des poignées extérieures verticales d'une caravane.
La fig. 5 est une vue en plan, à échelle plus réduite, montrant l'étendoir selon l'invention positionné sur les poignées horizontales opposées d'une caravane.

On se reporte auxdits dessins pour décrire des exemples d'exécution avantageux, bien que nullement limitatifs, de l'étendoir pour le séchage du linge selon l'invention.

Ce dernier comprend deux bras-supports ou potences 1 reliés ou aptes à être reliés par un ou plusieurs fils 2 ou autres éléments filiformes souples ou rigides, extensibles ou non. Dans ce but, la portion antérieure 1 a de chaque bras-support 1 présente des moyens pour l'accrochage ou la fixation du ou des fils 2 ou autres éléments filiformes d'étendage, ces moyens étant, par exemple, constitués par une pluralité de trous transversaux 1 b alignés et régulièrement espacés. Ces trous permettent l'accrochage d'une pluralité de fils ou d'un unique cordon disposé de manière à former plusieurs brins parallèles.

Selon l'invention, chaque bras-supports 1 comporte, en arrière de sa portion antérieure de suspension 1a, une portion intermédiaire 1f destinée à reposer, par sa face inférieure, sur la face supérieure de l'un des retours ou branches parallèles et horizontales 3a, 3b des poignées extérieures 3 en forme de pont dont est pourvue la caravane 4. Cette portion intermédiaire d'appui est disposée parallèlement ou dans le prolongement de la portion antérieure de suspension 1a dudit bras-support 1.

De manière très intéressante, la portion intermédiaire d'appui 1f du bras-support comporte, dans sa partie inférieure, une cavité ou enfonçure 1c ayant, par exemple, une forme trapézoïdale. Le fond ou enfoncement 1d de cette cavité est destiné à reposer sur la face supérieure de l'un des retours ou branches 3a des poignées 3.

D'autre part, chaque bras-support 1 comporte un talon de contre-appui 1 e (fig. 1) ou 1 e' (fig. 4) disposé en arrière de la portion intermédiaire d'appui 1f. Ce talon de contre-appui 1e ou 1e' est destiné à venir en butée contre le retour ou branche opposée 3b de la poignée extérieure 3 sur laquelle le bras-support est installé.

L'enfonçure 1c permettant l'appui du bras-support sur le retour ou branche horizontale 3a de la poignée, est disposée entre ledit talon de contre-appui et la portion antérieure de suspension 1 a dudit bras-support.

Les poignées extérieures dont sont couramment équipées les caravanes, sont généralement placées horizontalement ou verticalement.

On a illustré, aux fig. 1, 2, 3 et 5, un exemple d'exécution de l'étendoir selon l'invention destiné à être installé sur une paire de poignées extérieures horizontales 3 fixées sur les côtés opposés d'une caravane, par exemple ou voisinage de sa face arrière.

Dans ce cas, le talon de contre-appui 1e de chaque bras-support 1 est disposé parallèlement ou dans l'alignement de la portion antérieure de suspension 1a dudit bras-support. D'autre part, la surface de contre-appui du talon 1 est disposée à un niveau inférieur à celui de la surface d'appui de la portion intermédiaire (enfoncement 1d). Comme le montre notamment la fig. 1, chaque bras-support 1 repose, par son enfoncement 1d, sur la face supérieure du retour ou branche horizontale avant 3a de la poignée horizontale 3, tandis que son talon de contre-appui 1e bute contre la face inférieure du retour ou branche arrière horizontale opposée 3b de ladite poignée et s'oppose, de ce fait au basculement vers le bas de la portion antérieure de suspension 1a dudit bras-support sous le poids du linge suspendu aux fils 2.

La fig. 4 montre un exemple d'exécution d'un bras-support d'un étendoir apte à être installé sur une paire de poignées extérieures verticales.

Suivant cette application, le talon de contre-appui 1 e' de chaque bras-support 1 est disposé perpendiculairement à la portion antérieure de suspension 1a. Ledit bras-support repose, par son enfoncement plat 1 d, sur la face interne horizontale du retour ou branche inférieure 3a de la poignée verticale, tandis que son talon de contre-appui 1e' bute contre le bord arrière du retour ou branche supérieure horizontale opposée 3b de ladite poignée, en interdisant, de ce fait, le basculement vers le bas de la portion antérieure de suspension du bras-support.

Dans l'éventualité ou certains modèles de caravanes seraient équipés de poignées placées obliquement, les bras-supports des étendoirs destinés à être installés sur de telles poignées seraient pourvus d'un talon de contre-appui disposé avec une obliquité correspondant à celle desdites poignées, par rapport à leur portion antérieure de suspension.

Lorsque le linge à sécher est suspendu aux fils d'étendage, il coopère, par son poids, à la fixation stable de l'étendoir sur la caravane, en s'opposant au basculement vers le haut de la portion antérieure des bras-supports.

## Revendications

1. Etendoir pour le séchage du linge, destiné à être installé, de manière amovible, sur les poignées de manoeuvre extérieures (3) en forme de pont des caravannes équipées de telles poignées et comprenant deux potences ou bras-supports (1) paralleles aux parois de la cara- vanne auxquelles sont fixées lesdites poignées et reliés ou aptes à être reliés par une pluralité de fils (2) ou éléments filiforme d'étendage et dont la portion antérieure (1a) présente des moyens (1 b) pour l'accrochage ou la fixation de ces derniers, ces bras-supports présentant une portion intermédiaire d'appui (1f) disposée en arrière de leur portion antérieure de suspension (1 a) et destinée à reposer sur l'un des retours ou branches (3a) desdites poignées, caractérisé en ce que lesdits bras-supports (1) comportent de plus à la partie postérieure un talon de contre-appui (1e ou 1e') conformé de manière à buter, lorsque les dits bras sont placés en position d'utilisation, contre l'autre retour ou branche opposée (3b) desdites poignées.

2. Etendoir pour le séchage du linge selon la revendication 1, caractérisé en ce que la portion intermédiaire d'appui (1f) des bras-supports (1) est disposée parallèlement ou dans le prolongement de la portion antérieure de suspension (1a) desdits bras-supports.

3. Etendoir pour le séchage du linge suivant l'une des revendications 1 ou 2, caractérisé en ce que la portion intermédiaire d'appui (1f) des bras-supports (1) comporte, dans sa partie inférieure, une enfonçure (1c) dont l'enfoncement ou fond (1d) est destiné à reposer sur l'un des retours ou branches (3a) des poignées (3).

4. Etendoir pour le séchage du linge suivant la revendication 3, caractérisé en ce que ladite enfonçure (1c) est disposée entre la portion antérieure de suspension (1 a) et le talon de contre-appui (1 ou 1e') des bras-supports.

5. Etendoir pour le séchage du linge selon l'une des revendications 3 ou 4, caractérisé en ce que ladite enfonçure (1c) a une forme trapézoî- dale.

6. Etendoir pour le séchage du linge pourvues de poignées extérieures horizontales, suivant l'une quelconque des revendications 1 à 4, caractérisé en ce que le talon de contre-appui (1e) de chaque bras-support (1) est disposé parallèlement ou dans le prolongement de la portion an- térieurede suspension (1a) dudit bras-support.

7. Etendoir pour le séchage du linge équipées de poignées extérieures verticales, suivant l'une quelconque des revendications 1 à 4, caractérisé en ce que le talon de contre-appui (le') de chaque bras-support (1) est disposé perpendiculairement à la portion antérieure de suspension (1 a) dudit bras-support.

8. Etendoir pour le séchage du linge munies de poignées extérieures obliques, selon l'une quelconque des revendications 1 à 4, caractérisé en ce que le talon de contre-appui de chaque bras-support est disposé obliquement par rapport à la portion antérieure de suspension dudit bras-support.

## Patentansprüche

1. Halterung für Wäscheleinen, die bestimmt ist lösbar an den äußeren brückenförmigen Handhabungsgriffen (3) der mit solchen Griffen ausgestatteten Wohnwagen angeordnet zu werden, mit zwei Trägern oder Tragarmen (1), die parallel zu den Wandungen des Wohnwagens, an denen die genannten Griffe befestigt sind, angeordnet sind, wobei die Tragarme mit mehreren Leinen (2) oder schnurförmigen Elementen verbunden sind oder zur Verbindung mit ihnen geeignet sind, wobei der vordere Teil (1a) Einrichtungen (1b) zum Einhaken oder zum Befestigen letzterer aufweist, und wobei diese Tragarme jeweils einen hinter dem jeweiligen vorderen Aufhängeteil (1a) angeordneten Zwischenstützteil (1f) aufweisen, der auf einen der zurückspringenden Abschnitte oder Teile (3a) der genannten Griffe abgestützt werden kann, dadurch gekennzeichnet, daß die genannten Tragarme (1) weiterhin im Bereich des hinteren Teils ein Widerlager (1e oder 1e') aufweisen, das so ausgelegt ist, daß bei in der Gebrauchslage angeordneten Tragarmen das Widerlager gegen den jeweils anderen zurückspringenden Abschnitt oder gegenüberliegenden Teil (3b) der Griffe stößt.

2. Halterung für Wäscheleinen nach Anspruch 1, dadurch gekennzeichnet, daß der Zwischenstützteil (1f) der Tragarme (1) parallel zum vorderen Aufhängeteil (1a) der genannten Tragarme liegt oder eine Verlängerung desselben bildet.

3. Halterung für Wäscheleinen nach einem der Ansprüche 1 oder 2, dadurch gekennzeichnet, daß der Zwischenstützteil (1f) der Tragarme (1) jeweils in seinem unteren Teil eine Vertiefung (1f) aufweist, deren Boden (1d) auf einen der zurückspringenden Abschnitte oder Teile (3a) der Griffe (3) abgestützt werden kann.

4. Halterung für Wäscheleinen nach Anspruch 3, dadurch gekennzeichnet, daß die genannte Vertiefung (1c) zwischen dem vorderen Aufhängeteil (1a) und dem Widerlager (1e oder 1 e') der Tragarme angeordnet ist.

5. Halterung für Wäscheleinen nach einem der Ansprüche 3 oder 4, dadurch gekennzeichnet, daß die Vertiefung (1c) die Form eines Trapezes aufweist.

6. Halterung für Wäscheleinen mit äußeren waagerechten Griffen nach einem der Ansprüche 1 bis 4, dadurch gekennzeichnet, daß das Widerlager (1e) jedes Tragarms (1) parallel in bezug auf den vorderen Aufhängeteil (1a) des genannten Tragarms angeordnet ist oder deren Verlängerung darstellt.

7. Halterung für Wäscheleinen mit äußeren senkrechten Griffen nach einem der Ansprüche 1 bis 4, dadurch gekennzeichnet, daß das Widerlager (1e') jedes Tragarms (1) rechtwinkelig zum vorderen Aufhängeteil (1a) des genannten Tragarms angeordnet ist.

8. Halterung für Wäscheleinen mit äußeren geneigten Griffen nach einem der Ansprüche 1 bis 4, dadurch gekennzeichnet, daß das Widerlager jedes Tragarms zum vorderen Aufhängeteil des genannten Tragarms schräg angeordnet ist.

## Claims

1. Support for clothes lines for caravans, for installation in removable manner on the bridge shaped external manipulating handles (3) of caravans equipped with such handles and comprising two brackets or support arms (1) parallel to the walls of the caravan to which the said handles are fixed and connected or adapted to be connected by a plurality of wires (2) or other filamentary hanging elements and the forward portion (1 a) of which has means (1 b) for the hooking or fixing of these latter, these support arms having an intermediate bearing portion (1f) disposed behind their forward suspension portion (1 a) to rest on one of the returns or arms (3a) of the said handles, characterized in that the said support arms (1) further comprise at the rear part a counter abutment heel portion (1e or 1e') shaped in such a manner as to abut, when the said arms are placed in position of use, against the other return or opposed arm (3b) of the said handles.

2. Support for clothes lines, according to claim 1, characterized in that the intermediate bearing portion (1f) of the support arms (1) is disposed parallel or in extension of the forward suspension portion (1 a) of the said support arms.

3. Support for clothes lines, according to one of claims 1 or 2, characterized in that the intermediate bearing portion (1f) of the support arms (1) comprises, in its lower part, a recess (1c) the bottom or base of which (1d) is intended to rest on one of the returns or arms (3a) of the handles (3).

4. Support for clothes lines, according to claim 3, characterized in that the said recess (1 c) is disposed between the forward suspension portion (1a) and the counter abutment heel portion (1 e or 1 e') of the support arms.

5. Support for clothes lines, according to one of claims 3 or 4, characterized in that the said recess (1c) has a trapezoidal shape.

6. Support for clothes lines, provided with external horizontal handles, according to any one of claims 1 to 4, characterized in that the counter abutment heel portion (1e) of each support arm (1) is disposed parallel to or in extension of the forward suspension portion (1a) of the said support arm.

7. Support for clothes lines, equipped with vertical external handles, according to any one of claims 1 to 4, characterized in that the counter abutment heel portion (1e') of each support arm (1) is disposed perpendicularly to the forward suspension portion (1 a) of the said support arm.

8. Support for clothes lines, provided with oblique external handles, according to any one of claims 1 to 4, characterized in that the counter abutment heel portion of each support arm is disposed obliquely with respect to the forward suspension portion of the said support arm.
